# EUROPÄISCHE PATENTSCHRIFT

(11) **EP 1 639 225 B1**
(45) Veröffentlichungstag und Bekanntmachung des Hinweises auf die Patenterteilung: **06.09.2006**
(21) Anmeldenummer: 04739257.6
(22) Anmeldetag: 19.05.2004
(51) Int. Cl.: E06B 9/15

(54) **PROFILELEMENT FÜR SCHALLSCHUTZ-ROLLLADEN**
PROFILE ELEMENT FOR SOUND REDUCTION ROLLER BLINDS
ELEMENT PROFILE SERVANT A FORMER UN VOLET ROULANT A ISOLATION ACOUSTIQUE

(30) Priorität: 23.05.2003 DE 20308240 U
(43) Veröffentlichungstag der Anmeldung: 29.03.2006
(73) Patentinhaber: REHAU AG + Co, 95111 Rehau (DE)
(72) Erfinder: VOLKEL, Christian, 95168 Marktleuthen (DE); BRÄUER, Stefan, 95100 Selb (DE); GRIESSHAMMER, Klaus, 95111 Rehau (DE)
(86) Internationale Anmeldenummer: PCT/EP2004/005380
(87) Internationale Veröffentlichungsnummer: WO 2004/104355

(56) Entgegenhaltungen:
- DE-A- 3 032 946
- DE-B- 1 282 284
- DE-U- 9 116 233
- GB-A- 609 889

## Beschreibung

Die vorliegende Erfindung bezieht sich auf ein Profilelement, dass zum Bilden eines Rollladens mit jeweils benachbarten weiteren Profilelementen gelenkig verbindbar ist und eine Vorderseite und eine Rückseite aufweist, die voneinander beabstandet sind und zwischen denen wenigstens ein Hohlraum angeordnet ist, in den eine in die Vorderwand eingebrachte Öffnung mündet und in der ein schallabsorbierendes Material angeordnet ist.

Ein derartiges Profilelement ist z. B. aus der DE 30 32 946 bekannt. Dort sind Jalousielamellen und Profilelemente für Rollladen beschrieben. Bei den Profilelementen handelt es sich um Hohlprofile, die mit einem schallabsorbierenden Material ausgefüllt sind. Die dem Innenraum zugewandte Vorderseite ist perforiert, um ein Eindringen des Schalls zu ermöglichen. Durch die Profilelemente und die darauf hergestellten Rollläden soll ein Schallschutz erzielt werden. Der Schall soll dabei durch die Vielzahl von Perforierungen in das Profilelement eindringen und in das dahinterliegende schallabsorbierende Material eindringen, das den Hohlraum des Profilelements ausfüllt. Die schallisolierenden Eigenschaften derartiger Profilelemente können die an sie gestellten Anforderungen jedoch nicht immer erfüllen.

Aufgabe ist es daher, ein Profilelement der eingangs genannten Art, insbesondere hinsichtlich der schallisolierenden Eigenschaften, zu verbessern.

Die Aufgabe wird erfindungsgemäß gelöst durch ein Profilelement der eingangs genannten Art, bei dem das schallabsorbierende Material Teil wenigstens eines Schallschutzelements ist, das zumindest im Bereich der Öffnung zur Öffnung hin und von ihr weg bewegbar ist.

Diese Lösung ist einfach und hat den Vorteil, dass der Schall durch die Öffnung in das Innere des Profilelements eindringen und sich dort ausbreiten kann.

Da das Schallschutzelement aufgrund seiner Gestaltung den Hohlraum nicht vollständig ausfüllt und zumindest im Bereich der Öffnung zur Öffnung hin von ihr wegbeweglich ist, kann das schallisolierende Element beim Eindringen des Schalls bereits von der Vorderwand beabstandet sein, oder aber durch den Schalldruck beabstandet werden. Über den Abstand zwischen dem schallisolierenden Element und der Vorderwand verbreitet sich der Schall in einer Weise, dass er zumindest mit einem Großteil der Oberfläche des Schallschutzelements in Berührung kommt und absorbiert wird. Gegenüber herkömmlichen Rollläden, bei denen der Hohlraum durch das schallabsorbierende Material vollständig ausgefüllt ist, lassen sich die Schallschutzeigenschaften des Rollladens erheblich verbessern.

Wenn das Schallschutzelement im Wesentlichen mattenförmig ist, lässt sich das erfindungsgemäße Profilelement kostengünstig realisieren.

In einer vorteilhaften Weiterbildung der Erfindung kann das schallabsorbierende Material ein Fasermaterial sein. Mit derartigen Materialien lassen sich auf einfache Weise kostengünstig gute schallabsorbierende Eigenschaften erzielen.

Von Vorteil kann es dabei sein, wenn das schallabsorbierende Material ein Vliesmaterial ist. Vliesmaterial zeichnet sich durch sehr gute schallabsorbierende Eigenschaften und gute Verarbeitbarkeit aus.

In einer alternativen Ausführungsform kann das Schallschutzelement durch eine Membran, vorzugsweise aus Kunststoff, gebildet werden. Mit einer solchen Membran lassen sich je nach Material gezielt gewünschte Schallfrequenzen absorbieren.

In einer vorteilhaften Weiterbildung der Erfindung kann im Querschnitt gesehen nur eine Öffnung in der Vorderwand vorgesehen sein. Insbesondere durch die erfindungsgemäße Gestaltung des Schallschutzelements mit nur einer Öffnung im Querschnitt lässt sich auch in Längsrichtung des Profilelementes die Anzahl der Öffnungen im Profilelement reduzieren und die Herstellung vereinfachen.

Von Vorteil kann es sich dabei erweisen, wenn im Querschnitt gesehen die Breite der Öffnung weniger als ein Drittel und mehr als ein Zehntel der Breite der Vorderwand, vorzugsweise weniger als ein Viertel und mehr als ein Achtel, beträgt. Es hat sich gezeigt, dass sich bei diesen Vorgaben kostengünstig gute Schallisolierwirkungen erzielen lassen.

Von Vorteil kann es zudem sein, wenn in Längsrichtung des Profilelements mehrere voneinander beabstandete Öffnungen vorgesehen sind. Auch dadurch lassen sich die Schallschutzwirkungen verbessern.

Auch kann es sich dabei als günstig erweisen, wenn die Öffnungen regelmäßig voneinander beabstandet sind. Dadurch lässt sich die Schallschutzwirkung optimieren.

Als günstig kann es sich dabei erweisen, wenn der Abstand der Öffnungen kleiner oder gleich der Ausdehnung der Öffnung in Längsrichtung des Profilelements ist.

Auch kann es sich als vorteilhaft erweisen, wenn die Ausdehnung der Öffnung in Längsrichtung des Profilelements kleiner oder gleich der doppelten Ausdehnung der Öffnung im Querschnitt des Profilelements gesehen ist.

In einer vorteilhaften Weiterbildung der Erfindung kann an der Rückwand eine weitere Öffnung vorgesehen sein. Mit einer solchen weiteren Öffnung, die in den Hohlraum oder einen weiteren Hohlraum des Profilelements mündet, lassen sich die Schallschutzeigenschaften des Rollladens weiter verbessern.

Dabei kann es sich als günstig erweisen, wenn die Gestaltung der Öffnungen in der Vorderwand und Rückwand im Wesentlichen gleich ist.

In einer vorteilhaften Weiterbildung der Erfindung kann zwischen Vorderwand und Rückwand wenigstens eine Zwischenwand vorgesehen sein. Auch dadurch lassen sich die schalltechnischen Eigenschaften weiter verbessern.

Dabei kann es sich als günstig erweisen, wenn die Zwischenwand derart angeordnet ist, dass zwischen Vorderwand und Zwischenwand wenigstens ein erster Hohlraum und zwischen Rückwand und Zwischenwand zumindest ein zweiter Hohlraum gebildet ist. Durch dieses Hintereinanderschalten von Hohlräumen lassen sich die Schallschutzeigenschaften weiter verbessern.

Wenn die Öffnungen von Vorderwand und Rückwand miteinander fluchten, können die Schallschutzeigenschaften ebenfalls verbessert werden.

Auch kann es sich als vorteilhaft erweisen, wenn die Zwischenwand wenigstens eine Öffnung aufweist, die die beiden Hohlräume miteinander verbindet. Von Vorteil kann es dabei sein, wenn die Öffnung der Zwischenwand mit der Öffnung der Vorderwand oder der Rückwand fluchtet. Auf diese Weise kann der Schall vollständig durch den Rollladen hindurchtreten, wobei er auf seinem Weg durch das Schallschutzelement größtenteils absorbiert wird.

Weiterhin kann es sich als günstig erweisen, wenn sich das Schallschutzelement über die gesamte Länge des Profilelements erstreckt. Dadurch lässt sich die Herstellung vereinfachen.

In einer vorteilhaften Weiterbildung der Erfindung kann das Hohlprofil Befestigungseinrichtungen zum Befestigen des Schallschutzelements aufweisen. Dadurch lässt sich ein ungewolltes Verrutschen des Schallschutzelements verhindern.

Die Befestigungseinrichtungen können dabei Wulstaufnahmen aufweisen und das Schallschutzelement kann einen Wulstrand aufweisen, mit dem es in den Wulstaufnahmen befestigbar ist. Dadurch kann ein Formschluss zwischen Profilelement und Schallschutzelement gewährleistet werden.

Es kann das Profilelement wenigstens zweiteilig in einem ersten Profilabschnitt, der die Vorderwand aufweist und einem zweiten Profilabschnitt, der die Rückwand aufweist, gebildet sein. Dadurch lässt sich die Montage des Schallschutzelements vereinfachen.

So kann bei abgenommenem ersten Profilabschnitt das Schallschutzelement in den zweiten Profilabschnitt eingelegt und anschließend der erste Profilabschnitt aufgesetzt werden, um das Schallschutzelement zu umschließen.

Auch kann es sich als günstig erweisen, wenn die Zwischenwand am zweiten Profilabschnitt angebracht ist.

Ebenso kann es sich als vorteilhaft erweisen, wenn die Befestigungseinrichtung am zweiten Profilabschnitt angebracht ist. Dadurch kann das Befestigen des Schallschutzelements vereinfacht werden.

Um die Montage der ersten und zweiten Profilabschnitte zu erleichtern, kann der erste Profilabschnitt durch eine Rasteinrichtung mit dem zweiten Profilabschnitt verbindbar sein.

Dabei kann es sich als günstig erweisen, wenn der erste Profilabschnitt deckelartig auf den zweiten Profilabschnitt aufrastbar ist.

Auch kann es sich als vorteilhaft erweisen, wenn die Zwischenwand durch einen Profileinsatz gebildet wird, der zwischen Vorderwand und Rückwand angeordnet ist.

Wenn der Profileinsatz Stützabschnitte aufweist, über die er sich zwischen Vorderwand und Rückwand abstützt, kann ein sicherer Halt des Profileinsatzes gewährleistet sein.

In einer vorteilhaften Weiterbildung der Erfindung kann die Membran mit dem Profileinsatz fest verbunden sein.

Nachfolgend wird die Wirkungs- und Funktionsweise der Erfindung anhand mehrerer Ausführungsbeispiele näher erläutert.

Es zeigen:
- Fig. 1: Eine erste Ausführungsform eines erfindungsgemäßen Profilelements in einer Schnittansicht;
- Fig. 2: eine zweite Ausführungsform eines erfindungsgemäßen Profilelements in einer Schnittansicht;
- Fig. 3: eine dritte Ausführungsform eines erfindungsgemäßen Profilelements in einer Schnittansicht;
- Fig. 4: eine vierte Ausführungsform eines erfindungsgemäßen Profilelements in einer Schnittansicht;
- Fig. 5: eine fünfte Ausführungsform eines erfindungsgemäßen Profilelements in einer Schnittansicht;
- Fig. 6: eine Ansicht der Vorderwand mehrerer erfindungsgemäßer Profilelemente gemäß Figur 1.

Figur 1 zeigt das erfindungsgemäße Profilelement 1 in einer Schnittansicht. Das Profilelement 1 wird gebildet durch einen ersten Profilabschnitt 2, der eine Vorderwand 3 aufweist und einen zweiten Profilabschnitt 4, der eine Rückwand 5 aufweist. Der erste und der zweite Profilabschnitt schließen einen Hohlraum 6 ein.

Die ersten und zweiten Profilabschnitte können z. B. aus Kunststoff bestehen und im Extrusionsverfahren in bekannter Weise hergestellt sein. Der erste und zweite Profilabschnitt können aus unterschiedlichen Materialien oder aber den gleichen Materialien bestehen. Denkbar ist es auch, die ersten und zweiten Profilabschnitte z. B. aus Aluminium herzustellen.

Die Vorderwand 3 verfügt über eine Öffnung 7, die in den Hohlraum 6 mündet. Im Hohlraum 6 ist ein Schallschutzelement 8 angeordnet, das aus einem Fasermaterial besteht. Im vorliegenden Fall besteht das Schallschutzelement 8 aus einem Vliesmaterial.

An der Rückwand 5 ist eine weitere Öffnung 9 vorgesehen, die mit der Öffnung 7 fluchtet. Zusätzlich sind im zweiten Profilabschnitt 4 zwei weitere Hohlräume 10 und 11 ausgebildet. Die Hohlräume 10 und 11 sind im Querschnitt gesehen verschlossen.

Weiterhin verfügt der zweite Profilabschnitt in der Darstellung in Figur 1 auf der rechten Seite über ein Verbindungsmittel 12, das einen Befestigungswulst 13 aufweist, der über ein Filmscharnier 14 mit dem zweiten Profilabschnitt gelenkig verbunden ist. Auf der in Figur 1 linken Seite des zweiten Profilabschnitts befindet sich eine Befestigungsaufnahme 15, deren Innenabmessungen im Wesentlichen den Außenabmessungen des Befestigungselements 13 entsprechen. Dadurch kann das Befestigungselement 13 eines benachbarten Profilelements mit der Befestigungsaufnahme 15 in bekannter Weise in Eingriff gebracht werden. Durch Aneinanderreihen mehrerer Profilelemente wird ein Rollladen gebildet.

Der erste Profilabschnitt ist in der Darstellung in Figur 1 auf der linken Seite im Wesentlichen hakenförmig gestaltet mit einem hakenförmigen Abschnitt 16, der einen Halteabschnitt 17 des zweiten Profilabschnitts 4 umgreift. Auf der in Figur 1 rechten Seite des ersten Profilabschnitts 2 verfügt der erste Profilabschnitt 2 über eine Rastnase 18, die eine Rastaufnahme 19 des zweiten Profilabschnitts 4 eingreift. Der erste Profilabschnitt 2 ist aus einem elastischen Material gefertigt und kann durch zunächst Einbringen der Rastnase 18 in die Rastaufnahme 19 und anschließendes Aufschnappen auf dem Halteabschnitt 17 auf den zweiten Profilabschnitt 4 montiert werden. Die Dimensionierung ist dabei so gewählt, dass der erste Profilabschnitt 2 unter geringer Vorspannung auf den zweiten Profilabschnitt 4 aufgerastet ist.

Die beiden Öffnungen 7 und 9 sind im Wesentlichen kreisförmig und verfügen über die im Wesentlichen gleichen Abmessungen. In der Darstellung beträgt die Breite, bzw. der Durchmesser ca. ein Viertel der Gesamtbreite der Vorderwand.

Anstelle von kreisförmigen Öffnungen können auch längliche Öffnungen verwendet werden, wobei die Länge in Längsrichtung des Stabes, also senkrecht zur Darstellung in Figur 1 höchstens der doppelten Breite der Öffnung entspricht. In Längsrichtung sind dann mehrere Öffnungen vorgesehen, die regelmäßig voneinander beabstandet sind, wobei der Abstand benachbarter Öffnungen kleiner oder gleich der Breite einer Öffnung in der Darstellung in Figur 1 ist. Eine solche Anordnung von Öffnungen ist z. B. in Figur 6 dargestellt.

Die Abmessungen des Schallschutzelements 8 sind so gewählt, dass seine Höhe H_{g} in der Darstellung in Figur 1 kleiner ist als die Höhe H_{H} des Hohlraums 6 ist. Die Höhe des Schallschutzelements ist dabei ca. 15 % kleiner als die Höhe des Hohlraums, um dadurch zumindest im Bereich der Öffnung 7 eine Beweglichkeit des Schallschutzelementes 8 in Achsrichtung der Öffnung zu gewährleisten. Da beim Einsatz des Rollladens dieser zumeist auf eine Rolle aufgewickelt wird, oder aber die Vorderwand in einer vertikalen Ebene liegt, kann es vorkommen, dass das Schallschutzelement 8 gegen die Innenseite der Vorderwand 3 anliegt. Durch den Schalldruck kann es jedoch von der Vorderwand wieder wegbewegt werden.

In Blickrichtung auf die Vorderwand 3 in die Öffnung 7 hinein deckt das Schallschutzelement die Öffnung 7 vollständig ab.

In einer Richtung quer zur Höhe, also in der Darstellung in Figur 1 in horizontaler Richtung kann die Breite des Schallschutzelements so bemessen sein, dass es geringfügig schmäler als die Innenbreite des Hohlraumes 6 ist. In der Darstellung in Figur 1 ist die Breite des Schallschutzelementes 8 zumindest um 10 % schmäler als die Innenbreite der dem Schallschutzelement 8 benachbarten Bereiche des Hohlraumes 6, bzw. des zweiten Profilabschnitts.

Nachfolgend wird die Wirkungs- und Funktionsweise der Erfindung näher erläutert.

Wie bereits eingangs erwähnt, wird durch Ineinanderschieben von Befestigungselementen 13 in Befestigungsaufnahmen 15 jeweils benachbarter Profilelemente ein Rollladen gebildet. Dieser kann in bekannter Weise in seitlichen Führungsschienen geführt werden und über eine Kurvenschiene oder aber eine Rolle aufgewickelt werden. Dies ist aus dem Stand der Technik bekannt. Im abgewickelten Zustand, also z. B. zum Verschließen der Öffnung eines Möbelstückes in einem Raum ist die Vorderwand 3 dem Innenraum zugewandt. Der Schall aus dem Innenraum gelangt über die Öffnung 7 in den Hohlraum 6 und kann dort von dem schallabsorbierenden Material des Schallschutzelementes 8 absorbiert werden. Aufgrund der Gestaltung des Schallschutzelements 8 entsteht zwischen Vorderwand und Schallschutzelement 8 ein Luftspalt, über den sich der Schall im Hohlraum 6 ausbreiten kann, um dadurch die gesamte Oberfläche des Schallschutzelementes zum Absorbieren des Schalls zu nutzen.

Da das Schallschutzelement zumindest in Achsrichtung der Öffnung im Bereich der Öffnung beweglich ist, wird eine gute schalltechnische Entkopplung zwischen dem Schallschutzelement 8 und dem Profilelement erreicht. Sofern das Schallschutzelement 8 aufgrund des Aufrollens und Abrollens des Rollladens in Anlage mit der Vorderwand 3 gelangt, kann der Schalldruck des eindringenden Schalls das Schallschutzelement zurückdrängen, um dadurch die schallabsorbierende Wirkung zu entfalten. Gegenüber herkömmlichen Lösungen, bei denen der Hohlraum vollständig mit einem schallabsorbierenden Material ausgefüllt ist, kann sich der Schall bei der erfindungsgemäßen Lösung besser im Hohlraum ausbreiten, um dadurch die schallabsorbierenden Eigenschaften des Schallschutzelementes 8 besser zu nutzen. Zudem lässt sich dadurch die Anzahl von Öffnungen in der Vorderwand reduzieren. Gleichzeitig wird die Montage des erfindungsgemäßen Profilelements erleichtert. Insbesondere bei Ausführungsformen, die nicht zwei- oder mehrteilig ausgebildet sind, sondern wo das Profilelement einstückig ausgeführt ist, kann das Schallschutzelement 8 z. B. seitlich in das Profilelement eingeführt werden. Da es nur lose im Hohlraum aufgenommen ist, kann es problemlos in das Profilelement eingeführt werden.

Durch die zweite Öffnung 9 lassen sich die Schallschutzeigenschaften noch weiter verbessern. Aufgrund der Gestaltung des Schallschutzelementes 8 ist das Schallschutzelement 8 auch gegenüber dieser Öffnung beweglich ausgebildet. Diese Gestaltung ermöglicht weitere Reflektionen des Schalls im Schallschutzelement, wobei der Schall in stark abgemilderter und gedämpfter Form durch die Öffnung 9 aus dem Hohlraum 6 austreten kann.

Nachfolgend wird eine zweite Ausführungsform der Erfindung näher erläutert. Um Wiederholungen zu vermeiden, werden lediglich die Unterschiede zur ersten Ausführungsform erläutert, wobei gleiche Teile mit gleichen Bezugszeichen versehen sind.

Im Gegensatz zur ersten Ausführungsform verfügt die zweite Ausführungsform über eine Zwischenwand 20, die einstückig mit dem zweiten Profilabschnitt ausgebildet ist. Die Zwischenwand 20 verfügt ebenfalls über eine Öffnung 21, die mit den Öffnungen 7 und 9 fluchtet und von gleichen Abmessungen ist. Durch die Zwischenwand 20 entsteht ein weiterer Hohlraum 22 im Profilelement.

Es hat sich gezeigt, dass durch die zusätzliche Zwischenwand 20 und die Öffnung 21 zusätzliche Schallreflektionen innerhalb des zusätzlichen Hohlraums 22 ermöglicht werden, die eine weitere Verbesserung der Schallisolierung hervorrufen.

Nachfolgend wird eine dritte Ausführungsform der Erfindung näher erläutert, wobei wiederum nur auf die Unterschiede zur ersten Ausführungsform eingegangen wird, um unnötige Wiederholungen zu vermeiden. Gleiche Bauteile sind mit gleichen Bezugszeichen versehen.

In der dritten Ausführungsform wird anstelle eines Vliesmaterials eine Membran aus Kunststoff, vorzugsweise Polypropylen als Schallschutzelement 8 verwendet. Das Schallschutzelement 8 der dritten Ausführungsform verfügt seitlich über Wulstränder 23, die in Wulstaufnahmen 24 des zweiten Profilabschnitts 4 aufgenommen sind. Dadurch entsteht ein Formschluss zwischen dem Schallschutzelement 8 und dem zweiten Profilabschnitt 4. Aufgrund der Gestaltung des Schallschutzelementes 8 der dritten Ausführungsform befindet sich das Schallschutzelement 8 unter Vorspannung und bildet eine Membran. Zwischen dem Schallschutzelement 8 und der Zwischenwand 20 befindet sich ein weiterer Hohlraum. Durch die Gestaltung der dritten Ausführungsform lässt sich das Schwingungsverhalten des Schallschutzelementes 8 verbessern. Zudem ist seine Lage innerhalb des Hohlraums 6 genau definiert.

Nachfolgend wird eine vierte Ausführungsform der Erfindung beschrieben, wobei wiederum nur auf Unterschiede zu den vorangegangenen Ausführungsformen eingegangen wird. Gleiche Bauteile sind mit gleichen Bezugszeichen versehen.

Wie auch die dritte Ausführungsform, verfügt die vierte Ausführungsform über ein Schallschutzelement 8, das als Membran gestaltet ist. Bei der vierten Ausführungsform ist das Schallschutzelement 8 ebenfalls aus Kunststoff gefertigt und an einem Profileinsatz 25 angebracht, der einen Membranträger bildet. Der Profileinsatz verfügt über Stützabschnitte 26, mit denen er sich innerhalb des einstückig ausgestalteten Profilelements 1 abstützt. Die Stützabschnitte 26 stehen dabei unter leichter Vorspannung, um dadurch einen sicheren Halt des Profileinsatzes im Profilelement 1 zu gewährleisten. Die Membran kann mit dem Profileinsatz z.B. durch Koextrusion hergestellt sein.

In Figur 5 ist eine weitere, fünfte Ausführungsform der Erfindung dargestellt. Um Wiederholungen zu vermeiden, werden auch hier nur die Unterschiede zur ersten Ausführungsform erläutert, wobei gleich Bauteile mit gleichen Bezugszeichen versehen sind.

Bei der fünften Ausführungsform sind drei Profilelemente 1 über Filmscharniere 14 miteinander verbunden. Die Profilelemente selbst sind einstückig ausgebildet. Die Rückwand ist konkav ausgebildet und bildet einen Auflageabschnitt 27, auf dem das Schallschutzelement 8 aufliegt. Die Öffnung 9 befindet sich im Auflageabschnitt 27. Der Abstand zwischen Auflageabschnitt 27 und der Rückwand 5 und der Vorderwand 3 ist in etwa so bemessen, wie bei der ersten Ausführungsform. Dadurch wird die Beweglichkeit des Schallschutzelementes 8 in Achsrichtung der Öffnungen 7 und 9 gewährleistet.

Die drei Profilelemente in der Darstellung in Figur 5 sind im Wesentlichen von gleicher Gestalt, wobei das linke Profilelement mit der Befestigungsaufnahme 15 versehen ist und am rechten Profilelement ein Befestigungselement 13 gelenkig angebracht ist. Durch Verbinden Befestigungsaufnahmen 15 und Befestigungselementen 13 benachbarter Profilelemente kann in bekannter Weise der Rollladen gebildet werden.

Gegenüber herkömmlichen Profilelementen und Rollladen lassen sich mit den erfindungsgemäßen Profilelementen und Rollladen die Schallschutzeigenschaften deutlich verbessern. Zudem vereinfacht sich auch die Montage.

## Patentansprüche

1. Ein Profilelement, das zum Bilden eines Rollladens mit jeweils benachbarten weiteren Profilelementen gelenkig verbindbar ist und eine Vorderwand (3) und eine Rückwand (5) aufweist, die voneinander beabstandet sind und zwischen denen wenigstens ein Hohlraum (6) angeordnet ist, in den eine in die Vorderwand eingebrachte Öffnung (7) mündet und in dem ein schallabsorbierendes Material angeordnet ist,
**dadurch gekennzeichnet,**
**dass** das schallabsorbierende Material Teil wenigstens eines Schallschutzelements (8) ist, das zumindest im Bereich der Öffnung (7) zur Öffnung hin und von ihr weg bewegbar ist.

2. Ein Profilelement nach Anspruch 1, **dadurch gekennzeichnet, dass** das Schallschutzelement im Wesentlichen mattenförmig ist.

3. Profilelement nach Anspruch 1 oder 2, **dadurch gekennzeichnet, dass** das Schallschutzelement (8) in den Hohlraum (6) eingelegt oder in den Hohlraum eingeschoben ist.

4. Profilelement nach einem der vorangegangenen Ansprüche, **dadurch gekennzeichnet, dass** das schallabsorbierende Material ein Fasermaterial ist.

5. Profilelement nach einem der vorangegangenen Ansprüche, **dadurch gekennzeichnet, dass** das schallabsorbierende Material ein Vliesmaterial ist.

6. Profilelement nach einem der vorangegangenen Ansprüche, **dadurch gekennzeichnet, dass** das schallabsorbierende Material eine Membran ist.

7. Profilelement nach einem der vorangegangenen Ansprüche, **dadurch gekennzeichnet, dass** das schallabsorbierende Material eine Membran aus Kunststoff ist.

8. Profilelement nach einem der vorangegangenen Ansprüche, **dadurch gekennzeichnet, dass** im Querschnitt gesehen nur eine Öffnung in der Vorderwand vorgesehen ist.

9. Profilelement nach einem der vorangegangenen Ansprüche, **dadurch gekennzeichnet, dass** im Querschnitt gesehen die Breite der Öffnung weniger als ein Drittel der Breite der Vorderwand und mehr als ein Zehntel der Breite der Vorderwand, vorzugsweise weniger als ein Viertel und mehr als ein Achtel beträgt.

10. Profilelement nach einem der vorangegangenen Ansprüche, **dadurch gekennzeichnet, dass** in Längsrichtung des Profilelements (1) mehrere voneinander beabstandete Öffnungen vorgesehen sind.

11. Profilelement nach einem der vorangegangenen Ansprüche, **dadurch gekennzeichnet, dass** die Öffnungen regelmäßig voneinander beabstandet sind.

12. Profilelement nach Anspruche 10 oder 11, **dadurch gekennzeichnet, dass** der Abstand der Öffnungen zueinander kleiner oder gleich ihrer Ausdehnung in Längsrichtung der Profilelemente ist.

13. Profilelement nach Anspruch 10 oder 11, **dadurch gekennzeichnet, dass** die Ausdehnung der Öffnung in Längsrichtung des Profilelements kleiner oder gleich der doppelten Ausdehnung der Öffnung im Querschnitt des Profilelements gesehen ist.

14. Profilelement nach einem der vorangegangenen Ansprüche, **dadurch gekennzeichnet, dass** in der Rückwand eine weitere Öffnung (8) vorgesehen ist.

15. Profilelement nach einem der vorangegangenen Ansprüche, **dadurch gekennzeichnet, dass** die Gestaltung der Öffnungen in Vorderwand und Rückwand im Wesentlichen gleich ist.

16. Profilelement nach einem der vorangegangenen Ansprüche, **dadurch gekennzeichnet, dass** zwischen Vorderwand und Rückwand wenigstens eine Zwischenwand (20) vorgesehen ist.

17. Profilelement nach Anspruch 16, **dadurch gekennzeichnet, dass** die Zwischenwand derart angeordnet ist, dass zwischen Vorderwand und Zwischenwand wenigstens ein erster Hohlraum und zwischen Rückwand und Zwischenwand zumindest ein zweiter Hohlraum gebildet ist.

18. Profilelement nach einem der vorangegangene Ansprüche, **dadurch gekennzeichnet, dass** die Öffnungen von Vorderwand und Rückwand miteinander fluchten.

19. Profilelement nach einem der Ansprüche 16 bis 18, **dadurch gekennzeichnet, dass** die Zwischenwand wenigstens eine Öffnung (21) aufweist, die die beiden Hohlräume miteinander verbindet.

20. Profilelement nach einem der Ansprüche 16 bis 19, **dadurch gekennzeichnet, dass** die Öffnung der Zwischenwand mit der Öffnung der Vorderwand oder der Rückwand fluchtet.

21. Profilelement nach einem der vorangegangenen Ansprüche, **dadurch gekennzeichnet, dass** das Schallschutzelement sich über die gesamte Länge des Profilelements erstreckt.

22. Profilelement nach einem der vorangegangenen Ansprüche, **dadurch gekennzeichnet, dass** Befestigungseinrichtungen zum Befestigen des Schallschutzelementes aufweist.

23. Profilelement nach einem der vorangegangenen Ansprüche, **dadurch gekennzeichnet, dass** die Befestigungseinrichtungen Wulstaufnahmen (24) aufweisen und das Schallschutzelement Wulstränder (23) aufweist, mit denen es in den Wulstaufnahmen befestigbar ist.

24. Profilelement nach einem der vorangegangenen Ansprüche, **dadurch gekennzeichnet, dass** das Profilelement wenigstens zweiteilig mit einem ersten Profilabschnitt (2), der die Vorderwand (3) aufweist und einem zweiten Profilabschnitt (4), der die Rückwand (5) aufweist.

25. Profilelement nach einem der Ansprüche 16 bis 24, **dadurch gekennzeichnet, dass** die Zwischenwand am zweiten Profilabschnitt angebracht ist.

26. Profilelement nach einem der Ansprüche 22 bis 24, **dadurch gekennzeichnet, dass** die Befestigungseinrichtungen am zweiten Profilabschnitt angebracht sind.

27. Profilelement nach einem der Ansprüche 24 bis 26, **dadurch gekennzeichnet, dass** der erste Profilabschnitt durch eine Rasteinrichtung mit dem zweiten Profilabschnitt verbindbar ist.

28. Profilelement nach einem der Ansprüche 24 bis 27, **dadurch gekennzeichnet, dass** der erste Profilabschnitt deckelförmig auf den zweiten Profilabschnitt aufrastbar ist.

29. Profilelement nach einem der Ansprüche 16 bis 28, **dadurch gekennzeichnet, dass** die Zwischenwand durch eine Profileinsatz gebildet wird, der zwischen Vorderwand und Rückwand angeordnet ist.

30. Profilelement nach Anspruch 29, **dadurch gekennzeichnet, dass** der Profileinsatz Stützabschnitte aufweist, über die er sich über Vorderwand und Rückwand abstützt.

31. Profilelement nach Anspruch 29 oder 30, **dadurch gekennzeichnet, dass** die Membran mit dem Profileinsatz fest verbunden ist.

## Claims

1. A profile element which can be connected in an articulated manner to respectively adjacent, further profile elements in order to form a roller blind, and has a front wall (3) and a rear wall (5) which are spaced apart from one another and between which is arranged at least one cavity (6) into which an opening (7) which is made in the front wall opens out and in which a sound-absorbing material is arranged, **characterized in that** the sound-absorbing material is part of at least one sound-insulating element (8) which, at least in the region of the opening (7), can be moved towards the opening and away from it.

2. Profile element according to Claim 1, **characterized in that** the sound-insulating element is essentially in mat form.

3. Profile element according to Claim 1 or 2,
**characterized in that** the sound-insulating element (8) is inserted into the cavity (6) or pushed into the cavity.

4. Profile element according to one of the preceding claims, **characterized in that** the sound-absorbing material is a fibre material.

5. Profile element according to one of the preceding claims, **characterized in that** the sound-absorbing material is a nonwoven material.

6. Profile element according to one of the preceding claims, **characterized in that** the sound-absorbing material is a diaphragm.

7. Profile element according to one of the preceding claims, **characterized in that** the sound-absorbing material is a diaphragm made of plastic.

8. Profile element according to one of the preceding claims, **characterized in that**, as seen in cross section, only one opening is provided in the front wall.

9. Profile element according to one of the preceding claims, **characterized in that**, as seen in cross section, the width of the opening is less than a third of the width of the front wall and more than a tenth of the width of the front wall, preferably less than a quarter and more than an eighth.

10. Profile element according to one of the preceding claims, **characterized in that** a plurality of spaced-apart openings are provided in the longitudinal direction of the profile element (1).

11. Profile element according to one of the preceding claims, **characterized in that** the openings are at regular spacings apart from one another.

12. Profile element according to Claim 10 or 11, **characterized in that** the spacing between the openings is smaller than or equal to the extent of the openings in the longitudinal direction of the profile elements.

13. Profile element according to Claim 10 or 11, **characterized in that** the extent of the opening in the longitudinal direction of the profile element is smaller than or equal to double the extent of the opening as seen in cross section of the profile element.

14. Profile element according to one of the preceding claims, **characterized in that** a further opening (8) is provided in the rear wall.

15. Profile element according to one of the preceding claims, **characterized in that** the openings in the front wall and rear wall are of essentially the same configuration.

16. Profile element according to one of the preceding claims, **characterized in that** at least one intermediate wall (20) is provided between the front wall and rear wall.

17. Profile element according to Claim 16, **characterized in that** the intermediate wall is arranged such that at least a first cavity is formed between the front wall and intermediate wall and at least a second cavity is formed between the rear wall and intermediate wall.

18. Profile element according to one of the preceding claims, **characterized in that** the openings of the front wall and rear wall are aligned with one another.

19. Profile element according to one of Claims 16 to 18, **characterized in that** the intermediate wall has at least one opening (21) which connects the two cavities to one another.

20. Profile element according to one of Claims 16 to 19, **characterized in that** the opening of the intermediate wall is aligned with the opening of the front wall or of the rear wall.

21. Profile element according to one of the preceding claims, **characterized in that** the sound-insulating element extends over the entire length of the profile element.

22. Profile element according to one of the preceding claims, **characterized in that** it has fastening devices for fastening the sound-insulating element.

23. Profile element according to one of the preceding claims, **characterized in that** the fastening devices have bead mounts (24), and the sound-insulating element has beaded peripheries (23) by means of which it can be fastened in the bead mounts.

24. Profile element according to one of the preceding claims, **characterized in that** the profile element is in at least two parts with a first profile section (2) which exhibits the front wall (3) and a second profile section (4) which exhibits the rear wall (5).

25. Profile element according to one of claims 16 to 24, **characterized in that** the intermediate wall is provided on the second profile section.

26. Profile element according to one of Claims 22 to 24, **characterized in that** the fastening devices are provided on the second profile section.

27. Profile element according to one of Claims 24 to 26, **characterized in that** the first profile section can be connected to the second profile section by a latching device.

28. Profile element according to one of Claims 24 to 27, **characterized in that** the first profile section can be latched in a cover-like manner onto the second profile section.

29. Profile element according to one of Claims 16 to 28, **characterized in that** the intermediate wall is formed by a profile insert which is arranged between the front wall and rear wall.

30. Profile element according to Claim 29, **characterized in that** the profile insert has supporting sections via which it is supported over the front wall and rear wall.

31. Profile element according to Claim 29 or 30,
**characterized in that** the diaphragm is fixed to the profile insert.

## Revendications

1. Elément profilé pouvant être connecté de manière articulée à d'autres éléments profilés respectifs voisins pour former un volet roulant et présentant une paroi avant (3) et une paroi arrière (5) qui sont espacées l'une de l'autre et entre lesquelles est disposé au moins un espace creux (6) dans lequel débouche une ouverture (7) pratiquée dans la paroi avant et dans lequel est disposé un matériau absorbant les sons,
**caractérisé en ce que**
le matériau absorbant les sons fait partie d'au moins un élément à isolation acoustique (8) qui peut être déplacé vers l'ouverture et à l'écart de celle-ci au moins dans la région de l'ouverture (7).

2. Elément profilé selon la revendication 1,
**caractérisé en ce que** l'élément à isolation acoustique est essentiellement en forme de mat.

3. Elément profilé selon la revendication 1 ou 2, **caractérisé en ce que** l'élément à isolation acoustique (8) est déposé dans l'espace creux (6) ou est poussé dans l'espace creux.

4. Elément profilé selon l'une quelconque des revendications précédentes, **caractérisé en ce que** le matériau absorbant les sons est un matériau fibreux.

5. Elément profilé selon l'une quelconque des revendications précédentes, **caractérisé en ce que** le matériau absorbant les sons est un matériau en nappe.

6. Elément profilé selon l'une quelconque des revendications précédentes, **caractérisé en ce que** le matériau absorbant les sons est une membrane.

7. Elément profilé selon l'une quelconque des revendications précédentes, **caractérisé en ce que** le matériau absorbant les sons est une membrane en matière synthétique.

8. Elément profilé selon l'une quelconque des revendications précédentes, **caractérisé en ce que** seulement une ouverture est prévue dans la paroi avant, vu en section transversale.

9. Elément profilé selon l'une quelconque des revendications précédentes, **caractérisé en ce que**, vu en section transversale, la largeur de l'ouverture est inférieure à un tiers de la largeur de la paroi avant et supérieure à un dixième de la largeur de la paroi avant, de préférence inférieure à un quart et supérieure à un huitième.

10. Elément profilé selon l'une quelconque des revendications précédentes, **caractérisé en ce que** plusieurs ouvertures espacées les unes des autres sont prévues dans la direction longitudinale de l'élément profilé (1).

11. Elément profilé selon l'une quelconque des revendications précédentes, **caractérisé en ce que** les ouvertures sont espacées régulièrement les unes des autres.

12. Elément profilé selon la revendication 10 ou 11, **caractérisé en ce que** l'espacement entre les ouvertures est inférieur ou égal à leur étendue dans la direction longitudinale des éléments profilés.

13. Elément profilé selon la revendication 10 ou 11, **caractérisé en ce que** l'étendue de l'ouverture dans la direction longitudinale de l'élément profilé apparaît comme inférieure ou égale au double de l'étendue de l'ouverture en section transversale de l'élément profilé.

14. Elément profilé selon l'une quelconque des revendications précédentes, **caractérisé en ce que** l'on prévoit une ouverture supplémentaire (8) dans la paroi arrière.

15. Elément profilé selon l'une quelconque des revendications précédentes, **caractérisé en ce que** la forme des ouvertures dans la paroi avant et dans la paroi arrière est essentiellement identique.

16. Elément profilé selon l'une quelconque des revendications précédentes, **caractérisé en ce que** l'on prévoit au moins une paroi intermédiaire (20) entre la paroi avant et la paroi arrière.

17. Elément profilé selon la revendication 16,
**caractérisé en ce que** la paroi intermédiaire est disposée de telle sorte qu'au moins un premier espace creux soit formé entre la paroi avant et la paroi intermédiaire et qu'au moins un deuxième espace creux soit formé entre la paroi arrière et la paroi intermédiaire.

18. Elément profilé selon l'une quelconque des revendications précédentes, **caractérisé en ce que** les ouvertures de la paroi avant et de la paroi arrière sont en alignement les unes avec les autres.

19. Elément profilé selon l'une quelconque des revendications 16 à 18, **caractérisé en ce que** la paroi intermédiaire présente au moins une ouverture (21) qui relie l'un à l'autre les deux espaces creux.

20. Elément profilé selon l'une quelconque des revendications 16 à 19, **caractérisé en ce que** l'ouverture de la paroi intermédiaire est en alignement avec l'ouverture de la paroi avant ou de la paroi arrière.

21. Elément profilé selon l'une quelconque des revendications précédentes, **caractérisé en ce que** l'élément à isolation acoustique s'étend sur toute la longueur de l'élément profilé.

22. Elément profilé selon l'une quelconque des revendications précédentes, **caractérisé en ce qu'**il présente des dispositifs de fixation pour la fixation de l'élément à isolation acoustique.

23. Elément profilé selon l'une quelconque des revendications précédentes, **caractérisé en ce que** les dispositifs de fixation présentent des logements de bourrelets (24) et l'élément à isolation acoustique présente des bords de bourrelets (23) avec lesquels il peut être fixé dans les logements de bourrelets.

24. Elément profilé selon l'une quelconque des revendications précédentes, **caractérisé en ce que** l'élément profilé est réalisé au moins en deux parties avec une première portion profilée (2) qui présente la paroi avant (3) et une deuxième portion profilée (4) qui présente la paroi arrière (5).

25. Elément profilé selon l'une quelconque des revendications 16 à 24, **caractérisé en ce que** la paroi intermédiaire est montée sur la deuxième portion profilée.

26. Elément profilé selon l'une quelconque des revendications 22 à 24, **caractérisé en ce que** les dispositifs de fixation sont montés sur la deuxième portion profilée.

27. Elément profilé selon l'une quelconque des revendications 24 à 26, **caractérisé en ce que** la première portion profilée peut être connectée par un dispositif d'encliquetage à la deuxième portion profilée.

28. Elément profilé selon l'une quelconque des revendications 24 à 27, **caractérisé en ce que** la première portion profilée peut être encliquetée en forme de couvercle sur la deuxième portion profilée.

29. Elément profilé selon l'une quelconque des revendications 16 à 28, **caractérisé en ce que** la paroi intermédiaire est formée par un insert profilé qui est disposé entre la paroi avant et la paroi arrière.

30. Elément profilé selon la revendication 29,
**caractérisé en ce que** l'insert profilé présente des portions de support par le biais desquelles il s'appuie sur la paroi avant et la paroi arrière.

31. Elément profilé selon la revendication 29 ou 30, **caractérisé en ce que** la membrane est connectée fixement à l'insert profilé.
